# EUROPÄISCHE PATENTSCHRIFT

(11) **EP 1 086 515 B1**
(45) Veröffentlichungstag und Bekanntmachung des Hinweises auf die Patenterteilung: **14.08.2002**
(21) Anmeldenummer: 99936367.4
(22) Anmeldetag: 31.05.1999
(51) Int. Cl.: H01R 4/48, F16H 35/14

(54) **FEDERKRAFTKLEMME**
SPRING CLAMP
BORNE A RESSORT

(30) Priorität: 08.06.1998 DE 19825629
(43) Veröffentlichungstag der Anmeldung: 28.03.2001
(73) Patentinhaber: SIEMENS AKTIENGESELLSCHAFT, 80333 München (DE)
(72) Erfinder: ADLFINGER, Peter, D-92245 Kümmersbruck (DE); BUSCH, Klaus, D-92224 Amberg (DE); GIESELMANN, Michael, D-91052 Erlangen (DE); HERRMANN, Johann, D-84066 Mallersdorf-Pfaffenberg (DE); HOFRICHTER, Johann, D-92546 Schmidgaden (DE); SÖRGEL, Norbert, D-92284 Poppenricht (DE); ZIMMERMANN, Rudolf, D-92237 Sulzbach-Rosenberg (DE); EIDLOTH, Rainer, D-96047 Bamberg (DE); LINDE, Hansjürgen, D-96450 Coburg (DE); NEUMANN, Uwe, D-96050 Bamberg (DE)
(86) Internationale Anmeldenummer: DE9901599
(87) Internationale Veröffentlichungsnummer: WO9965116

(56) Entgegenhaltungen:
- EP-A- 0 172 340
- EP-A- 0 821 433
- DE-B- 1 213 024
- DE-U- 29 807 956
- FR-A- 1 561 375
- FR-A- 2 057 161

## Beschreibung

Die vorliegende Erfindung betrifft eine Federkraftklemme mit einem in einem Anschlußraum angeordneten Klemmkörper, der vor dem Einführen eines elektrischen Leiters mit einer Leiterachse in den Anschlußraum in einer Vorspannstellung gehalten und nach dem Einführen des Leiters in den Anschlußraum freigebbar ist, so daß der in den Anschlußraum eingeführte elektrische Leiter in einer Klemmstellung unter Federkraft klemmbar ist.

Eine derartige Federkraftklemme ist beispielsweise aus der DE 1 213 024 B2 bekannt.

Bei der Federkraftklemme des Standes der Technik wird der Klemmkörper entweder durch das Einführen des Leiters in den Anschlußraum oder durch eine externe, manuelle Bedienung freigegeben. Im ersten Fall ist die Federkraftklemme nur für Massivleiter, nicht aber für flexible Leiter, insbesondere Litzen, verwendbar. Im zweiten Fall ist eine Einhandbedienung nicht möglich.

Die Aufgabe der vorliegenden Erfindung besteht darin, eine Federkraftklemme derart auszugestalten, daß auch bei flexiblen Leitern eine Einhandbedienung möglich ist.

Die Aufgabe wird dadurch gelöst, daß der Klemmkörper durch eine axiale Ausziehbewegung des Leiters freigebbar ist.

Eine Ausgestaltung der Federkraftklemme besteht darin,
- daß sie zum Halten des Klemmkörpers in der Vorspannstellung zwei im Klemmkörper angeordnete, in einem Gelenk verbundene, geringfügig über einer Totpunktlage gehaltene Spannhebel aufweist,
- daß die Spannhebel nach dem Einführen des Leiters in den Anschlußraum aus der Totpunktlage heraus bewegbar sind und
- daß der Leiter während der axialen Ausziehbewegung über ein Auslöseelement auf die Spannhebel einwirkt.

Eine weitere Lösung besteht darin, daß der Klemmkörper in der Vorspannstellung mittels eines auslösbaren Arretierorgans arretiert ist und der Leiter während der axialen Ausziehbewegung über ein Auslöseelement auf das Arretierorgan einwirkt.

Das Arretierorgan ist vorzugsweise federbelastet.

Wenn das Auslöseelement an seinem dem Leiter zugewandten Fußpunkt Krallen aufweist, verkrallt sich das Auslöseelementwährend der axialen Ausziehbewegung besonders fest mit dem Leiter.

Wenn der Klemmkörper eine Schneide zum Durchtrennen einer etwaigen Isolierung des Leiters aufweist, erübrigt sich ein Abisolieren des Leiters vor dem Einführen in die Federkraftklemme.

Weitere Vorteile und Einzelheiten ergeben sich aus der nachfolgenden Beschreibung eines Ausführungsbeispiels. Dabei zeigen in Prinzipdarstellung
- FIG 1: eine Federkraftklemme,
- FIG 2: einen Klemmkörper in der Vorspannstellung,
- FIG 3: den Klemmkörger beim Freigeben,
- FIG 4: den Klemmkörper in der Klemmstellung und
- FIG 5: eine weitere Federkraftklemme.

Gemäß Figur 1 weist eine Federkraftklemme einen Anschlußraum 1 auf.Im Anschlußraum 1 ist ein Klemmkörper 2 angeordnet. Mittels des Klemmkörpers 2 ist ein in den Anschlußraum eingeführter elektrischer Leiter 3 mit einer Leiterachse 4 in einer Klemmstellung unter Federkraft klemmbar.

Im Klemmkörper 2 sind zwei Spannhebel 5 angeordnet, die über ein Gelenk 5' miteinander verbunden sind. Sie sind geringfügig über eine Totpunktlage hinaus bewegbar. Die Spannhebel 5 bilden also einen geringfügig überstumpfen Öffungswinkel α. Der Öffnungswinkel α liegt im Bereich zwischen 180° und maximal 190°. Der Öffnungswinkel α ist auf Grund der Konstruktion der beiden Spannhebel 5 auf diesen Wert begrenzt. Durch Öffnen der Spannhebel 5 auf den Öffnungswinkel α wird der Klemmkörper 2 geöffnet und in einer hierdurch vor dem Einführen des Leiters 3 definierten Vorspannstellung gehalten. Das Öffnen des Klemmkörpers 2 erfolgt über ein nicht dargestelltes Betätigungsorgan. Das Betätigungsorgan kann beispielsweise ein Schraubendreher sein, der durch eine Ausnehmung in der Federkraftklemme und im Klemmkörper 2 auf die Spannhebel 5 einwirkt.

Das Funktionsprinzip der Federkraftklemme gemäß Figur 1 wird nunmehr nachfolgend in Verbindung mit den Figuren 2 bis 4 näher erläutert.

Beim Einführen des Leiters 3 in den Anschlußraum 1 in einer Axialrichtung x wird ein Auslöseelement 6 mit seinem Fußpunkt 7 ebenfalls in Axialrichtung x bewegt. Solange der Leiter 3 in der Einführrichtung x bewegt wird, erfolgt kein Freigeben des Klemmkörpers 2.

Das Auslöseelement 6 weist an seinem Fußpunkt 7 Krallen 8 auf. Die Krallen 8 verkrallen sich beim Versuch, den Leiter 3 entgegen der Einführrichtung x aus dem Anschlußraum 1 wieder herauszuziehen, mit dem Leiter 3 bzw. einer etwaigen Isolierung 3' des Leiters 3. Das Auslöseelement 6 ist in einem Angriffspunkt 9 gelenkig gelagert. Der Angriffspunkt 9 liegt in der Nähe des Gelenks 5'. Im günstigsten Fall ist der Angriffspunkt 9 mit dem Gelenk 5' identisch.

Das Auslöseelement 6 steht in Wirkverbindung mit den Spannhebeln 5. Durch das Zurückziehen des Leiters 3 in Verbindung mit dem Verkrallen der Krallen 8 im Leiter 3 bzw. der Isolierung 3' sind somit die Spannhebel 5 nach dem Einführen des Leiters 3 in den Anschlußraum 1 zunächst aus ihrer Ruhelage in die Totpunktlage bewegbar. Diese Stellung ist in Figur 3 dargestellt.

Beim weiteren Herausziehen des Leiters 3 aus dem Anschlußraum 1 werden die Spannhebel 5 aus der Totpunktlage heraus bewegt. Hierdurch wird der Klemmköper 2 freigegeben. Der Klemmkörper 2 springt somit, ausgelöst bzw. freigegeben durch die Axialbewegung des Leiters 3, in seine Klemmstellung.

Das Springen in die Klemmstellung erfolgt unter Federkraft. Diese Federkraft kann gleichzeitig dazu benutzt werden, eine eventuell vorhandene Isolierung 3' des Leiters 3 durchzutrennen. Hierzu weist der Klemmkörper 2 eine Schneide 10 auf.

Es sind verschiedene Abwandlungen der obenstehend beschriebenen Federkraftklemme möglich. So ist es möglich, daß das Auslöseelement 6 mit seinem Fußpunkt 7 in der Vorspannstellung gegen einen Anschlag gedrückt wird. Eine derartige Konstruktion minimiert die mechanische Belastung des Gelenks 5'. Die Ausführungsform gemäß den Figuren weist hingegen den Vorteil auf, daß sie ohne externe Auslösung erfolgt, also insbesondere ein Einhandbedienung möglich ist, und auch für flexible Leiter geeignet ist.

In Figur 5 ist eine weitere Ausführungsform einer erfindungsgemäßen Federkraftklemme beschrieben. Bei dieser Ausführungsform weist der Klemmkörper 2 eine Rastausnehmung 11 auf, mittels derer der Klemmkörper 2 in der Vorspannstellung mittels eines auslösbaren, federbelasteten Arretierorgans 12 arretierbar ist. Beim Einführen des Leiters 3 in den Anschlußraum 1 wird zunächst das Auslöseelement 6 dieser Federkraftklemme ebenfalls in die Einführrichtung x bewegt. Bei dem Versuch, den Leiter 3 aus dem Anschlußraum 1 herauszuziehen, verkrallt sich das Auslöseelement 6 im Leiter 3. Hierdurch wird das Arretierorgan 12 aus der Rastausnehmung 11 herausgezogen, so daß der Klemmkörper 2 aus der Vorspannstellung in die Klemmstellung umspringt und so den Leiter 3 klemmt. Im übrigen entspricht die Federkraftklemme gemäß Figur 5 funktionell der Federkraftklemme gemäß den Figuren 1 bis 4. Gleiche Elemente sind daher mit den gleichen Bezugszeichen versehen.

## Patentansprüche

1. Federkraftklemme mit einem in einem Anschlußraum (1) angeordneten Klemmkörper (2), der vor dem Einführen eines elektrischen Leiters (3) mit einer Leiterachse (4) in den Anschlußraum (1) in einer Vorspannstellung gehalten und nach dem Einführen des Leiters (3) in den Anschlußraum (1) freigebbar ist, so daß der in den Anschlußraum (1) eingeführte elektrische Leiter (3) in einer Klemmstellung unter Federkraft klemmbar ist,
**dadurch gekennzeichnet,**
**daß** der Klemmkörper (2) durch eine axiale Ausziehbewegung des Leiters (3) freigebbar ist.

2. Federkraftklemme nach Anspruch 1,
**dadurch gekennzeichnet,**
- **daß** sie zum Halten des Klemmkörpers (2) in der Vorspannstellung zwei im Klemmkörper (2) angeordnete, in einem Gelenk (5') verbundene, geringfügig über einer Totpunktlage gehaltene Spannhebel (5) aufweist,
- **daß** die Spannhebel (5) nach dem Einführen des Leiters (3) in den Anschlußraum (1) aus der Totpunktlage heraus bewegbar sind und
- **daß** der Leiter (3) während der axialen Ausziehbewegung über ein Auslöseelement (6) auf die Spannhebel (5) einwirkt.

3. Federkraftklemme nach Anspruch 2,
**dadurch gekennzeichnet,**
**daß** die Spannhebel (5) in der Vorspannstellung einen überstumpfen Öffnungswinkel (α) bilden.

4. Federkraftklemme nach Anspruch 3,
**dadurch gekennzeichnet,**
**daß** der Öffnungswinkel (α) zwischen 180° und 190° liegt.

5. Federkraftklemme nach den Ansprüchen 2, 3 oder 4,
**dadurch gekennzeichnet,**
**daß** das Auslöseelement (6) in einem Angriffspunkt (9) auf die Spannhebel (5) einwirkt, der in der Nähe des Gelenks (5') angeordnet ist, insbesondere mit dem Gelenk (5') identisch ist.

6. Federkraftklemme nach Anspruch 1,
**dadurch gekennzeichnet,**
- **daß** der Klemmkörper (2) in der Vorspannstellung mittels eines auslösbaren Arretierorgans (12) arretiert ist und
- **daß** der Leiter (3) während der axialen Ausziehbewegung über ein Auslöseelement (6) auf das Arretierorgan (12) einwirkt.

7. Federkraftklemme nach Anspruch 6,
**dadurch gekennzeichnet,**
**daß** das Arretierorgan (12) federbelastet ist.

8. Federkraftklemme nach einem der Ansprüche 2 bis 7,
**dadurch gekennzeichnet,**
**daß** das Auslöseelement (6) an seinem dem Leiter (3) zugewandten Fußpunkt (7) Krallen (8) aufweist.

9. Federkraftklemme nach einem der obigen Ansprüche,
**dadurch gekennzeichnet,**
**daß** der Klemmkörper (2) eine Schneide (10) zum Durchtrennen einer etwaigen Isolierung (3') des Leiters (3) aufweist.

## Claims

1. Spring clamp with a terminal carrier (2) arranged in a terminal housing (1), said terminal carrier being held in a prestressed position prior to insertion of an electrical conductor (3) with a conductor axis (4) into the terminal housing (1) and capable of being released after the conductor (3) is inserted into the terminal housing (1), so that the electrical conductor (3) inserted into the terminal housing (1) can be clamped in a clamping position under spring force, **characterised in that** the terminal carrier (2) can be released by an axial telescopic movement of the conductor (3).

2. Spring clamp according to Claim 1, **characterised in that**
- in order to hold the terminal carrier (2) in the prestressed position it has two tension arms (5) arranged in the terminal carrier (2), connected in an articulated joint (5') and held marginally over a dead-centre position,
- the tension arms (5) can be moved from the dead-centre position after the conductor (3) has been inserted into the terminal housing (1), and
- the conductor (3) acts on the tension arms (5) via a release element (6) during the axial telescopic movement.

3. Spring clamp according to Claim 2, **characterised in that** the tension arms (5) form a reflex aperture angle (α) in the prestressed position.

4. Spring clamp according to Claim 3, **characterised in that** the aperture angle (α) is between 180° and 190°.

5. Spring clamp according to Claims 2, 3 or 4, **characterised in that** the release element (6) acts upon the tension arms (5) in a point of application (9) which is in the vicinity of the articulated joint (5'), and in particular is identical to the joint (5').

6. Spring clamp according to Claim 1, **characterised in that**
- the terminal carrier (2) is locked in the prestressed position by means of a locking element (12) which can be released, and
- the conductor (3) acts upon the locking element (12) via a release element (6) during the axial telescopic movement.

7. Spring clamp according to Claim 6, **characterised in that** the locking element (12) is spring-loaded.

8. Spring clamp according to one of Claims 2 to 7, **characterised in that** the release element (6) has claws (8) on its low end (7) facing towards the conductor (3).

9. Spring clamp according to one of the above claims, **characterised in that** the terminal carrier (2) has a cutting edge (10) for cutting through any insulation (3') of the conductor (3).

## Revendications

1. Borne à ressort munie d'un corps de coincement (2) qui est logé dans un espace de raccordement (1), est retenu dans une position de précontrainte préalablement à l'insertion, dans l'espace de raccordement (1), d'un conducteur électrique (3) présentant un axe (4), et peut être libéré, après l'insertion du conducteur (3) dans l'espace de raccordement (1), de façon telle que le conducteur électrique (3) inséré dans l'espace de raccordement (1) puisse être bloqué dans une position de coincement, par une force élastique,
**caractérisée par le fait**
**que** le corps de coincement (2) peut être libéré par un mouvement axial d'extraction du conducteur (3).

2. Borne à ressort selon la revendication 1,
**caractérisée par le fait**
- **qu'**elle présente, en vue de la retenue du corps de coincement (2) dans la position de précontrainte, deux leviers de serrage (5) logés dans le corps de coincement (2), solidarisés sur une articulation (5') et légèrement retenus au-delà d'une position de point mort,
- **que** les leviers de serrage (5) peuvent être déplacés au-delà de la position de point mort après l'insertion du conducteur (3) dans l'espace de raccordement (1), et
- **que** le conducteur (3) agit sur les leviers de serrage (5) au cours du mouvement axial d'extraction, par l'intermédiaire d'un élément déclencheur (6).

3. Borne à ressort selon la revendication 2,
**caractérisée par le fait**
**que** les leviers de serrage (5) forment un angle concave d'ouverture dans la position de précontrainte.

4. Borne à ressort selon la revendication 3,
**caractérisée par le fait**
**que** l'angle d'ouverture est compris entre 180° et 190°.

5. Borne à ressort selon les revendications 2, 3 ou 4,
**caractérisée par le fait**
**que** l'élément déclencheur (6) agit sur les leviers de serrage (5) en un point (9) de venue en prise situé à proximité de l'articulation (5'), en particulier identique à ladite articulation (5').

6. Borne à ressort selon la revendication 1,
**caractérisée par le fait**
- **que** le corps de coincement (2) est arrêté dans la position de précontrainte au moyen d'un organe d'arrêt (12) déclenchable, et
- **que** le conducteur (3) agit sur l'organe d'arrêt (12) au cours du mouvement axial d'extraction, par l'intermédiaire d'un élément déclencheur (6).

7. Borne à ressort selon la revendication 6,
**caractérisée par le fait**
**que** l'organe d'arrêt (12) est sollicité par un ressort.

8. Borne à ressort selon l'une des revendications 2 à 7,
**caractérisée par le fait**
**que** l'élément déclencheur (6) présente des griffes (8) à sa base (7) tournée vers le conducteur (3).

9. Borne à ressort selon l'une des revendications précédentes,
**caractérisée par le fait**
**que** le corps de coincement (2) comporte un tranchant (10), en vue de sectionner une éventuelle isolation (3') du conducteur (3).
